# EUROPÄISCHE PATENTSCHRIFT

(11) **EP 1 199 730 B1**
(45) Veröffentlichungstag und Bekanntmachung des Hinweises auf die Patenterteilung: **08.08.2007**
(21) Anmeldenummer: 01124152.8
(22) Anmeldetag: 10.10.2001
(51) Int. Cl.: H01F 3/10

(54) **Transformator für hohe Betriebsfrequenz und Leistung**
Transformer for high operating frequency and power
Transformateur pour haute fréquence de fonctionnement et puissance

(30) Priorität: 16.10.2000 DE 10051157
(43) Veröffentlichungstag der Anmeldung: 24.04.2002
(73) Patentinhaber: SIEMENS AKTIENGESELLSCHAFT, 80333 München (DE)
(72) Erfinder: Marquardt, Rainer, Prof., 85521 Ottobrunn/Riemerling (DE)

(56) Entgegenhaltungen:
- WO-A-92/09136
- DE-C- 280 418
- DE-U- 29 515 973

## Beschreibung

Die Erfindung betrifft einen Transformator für hohe Betriebsfrequenz und Leistung. Der Transformator soll dabei hohe Anforderungen an die Isolation zwischen Primär- und Sekundärseite erfüllen.

Transformatoren mit einer wesentlich über der Netzfrequenz liegenden Betriebsfrequenz werden bisher vorwiegend für sogenannte Schaltnetzteile mit relativ niedrigen Isolationsanforderungen und kleinen Leistungen genutzt.

Darüber hinaus sind sogenannte Mittelfrequenztransformatoren in Verbindung mit leistungselektronischen Umformern als Ersatz für konventionelle Netztransformatoren bekannt. Die mittels der leistungselektronischen Umformer erzeugte, wesentlich über der Netzfrequenz liegende Betriebsfrequenz ermöglicht prinzipiell erhebliche Gewichts- und Volumeneinsparungen der Transformatoren. Deren Leistung ist jedoch bisher stark begrenzt.

Um die konventionellen Netztransformatoren auf elektrischen Triebfahrzeugen zu ersetzen, werden jedoch übertragbare Leistungen im Bereich mehrerer hundert Kilowatt benötigt und sehr hohe Isolationsanforderungen durch die vorgegebenen 15kV- und 25kV- Netzspannungen gestellt. Um diese Anforderungen zu erfüllen, sind in der jüngsten Zeit verschiedene Anstrengungen unternommen worden.

So ist aus H. Reinold, M. Steiner: "Characterization of Semi-conductor Losses in Series Resonant DC-DC Converters for High Power Applications using Transformers with Low Leakage Inductance", EPE 1999, Lausanne, ein Gleichstromübertrager mit einem Transformator mit koaxialem Wicklungsaufbau und einem hochpermeablem Kern aus amorphem Material bekannt, der mit IGBT-Serienresonanz-Umrichtern zusammen arbeitet. Die Einheit soll eine Leistung von 200 kW erreichen.

Aus M. Kunz, F. Hörl, T. Klockow: "Entwicklung einer massearmen Energieversorgung für elektrische Triebfahrzeuge", ZEV-DET Glas. Ann. 123, 11/12, S. 423 - 426, 1999, ist ein Mittelfrequenztransformator bekannt, dessen Eingangsspannung durch eine Kaskade von IGBT-Teilumrichtern von 16 2/3 Hz auf 400 Hz umgesetzt wird. Der Transformator erreicht eine Leistung von 1 MVA bei einem halbierten Gewicht gegenüber herkömmlichen Bahntransformatoren. Über den Aufbau des Transformators selber werden keine näheren Angaben gemacht.

In Klontz, K.W.; Novotny, D.W.: "An actively cooled 120kW coaxial winding transformer for fast charging electric vehicles"; IEEE Transactions on Industry Applications, vol. 31, no. 6, p. 1257-63, 1995 und Klontz, K.W.; Divan, D.M.; Novotny, D.W.; Lorentz, R.D.: "Contactless power delivery system for mining applications"; IEEE Transactions on Industry Applications, vol. 31, no. 1, p. 27-35, 1995 werden ebenfalls Transformatoren mit koaxialen Wicklungen beschrieben. Sie sollen bei einer Frequenz von 20 kHz eine Leistung von 120 kW übertragen, wobei aufwendige Maßnahmen zur Kühlung getroffen werden müssen..

Transformatoren mit koaxialen Wicklungen weisen zwar sehr kleine Streuinduktivitäten auf und haben nur kleine Magnetisierungsströme, erfordern jedoch besondere Maßnahmen zur gegenseitigen Isolation der Wicklungen und sind technologisch aufwendig.

Alle vorbenannten Lösungen gemein sind noch zu große Nachteile bzgl. Gewicht, Volumen, Wirkungsgrad und Kühlung.

Der Erfindung liegt die Aufgabe zugrunde, einen Transformator der eingangs genannten Art anzugeben, der technisch und wirtschaftlich vorteilhaft realisierbar ist, der sich hinsichtlich seines Gewichts und Volumens deutlich von bisherigen Lösungen abhebt und der hohe Isolationsanforderungen zwischen Primär- und Sekundärseite erfüllt.

Erfindungsgemäß wird die Aufgabe gelöst durch die Merkmale des Anspruchs 1. Vorteilhafte Ausgestaltungen sind Gegenstand der Unteransprüche.

Danach besteht der magnetische Kreis des Transformators aus eine Primär- und eine Sekundärwicklung tragenden ersten Kernteilen. Über weitere Kernteile und mindestens zwei, eine elektrische Isolation zwischen der Primär- und der Sekundärseite des Transformators bewirkende Isolatoren ist der magnetische Kreis geschlossen, wobei die ersten und die weiteren Kernteile so gestaltet sind, dass in den ersten Kernteilen eine höhere Flussdichte herrscht als in den weiteren Kernteilen.

Mit der Erfindung werden die sich teilweise widerstrebenden Forderungen nach:
a) geringem Gewicht und Volumen
b) einfacher Kühlungsmöglichkeit
c) hohem Wirkungsgrad
d) sicherer Isolation
e) reduziertem Fertigungs- und Materialaufwand
auf eine technisch und wirtschaftlich vorteilhafte Art erfüllt.

Ausgangspunkt der Erfindung ist die Erkenntnis, dass für einen mit selbstgeführten Stromrichtern betriebenen Transformator die Minimierung der Streuinduktivität und des Magnetisierungsstromes gegenüber den vorgenannten Anforderungen zurücktreten kann.

Ein weiterer Vorteil besteht darin, dass der Transformator aus wenigen, klar funktionell getrennten, einzeln optimierbaren Teilen zusammensetzbar ist.

Die Erfindung soll nachstehend anhand eines Ausführungsbeispiels näher erläutert werden. in den zugehörigen Zeichnungen zeigen
- Fig. 1: eine Prinzipdarstellung des magnetischen Kreises eines erfindungsgemäßen Transformators,
- Fig. 2: den magnetischen Kreis des Transformators mit Wicklungen,
- Fig. 3: den magnetischen Kreis des Transformators mit mehreren Isolierstellen zwischen Primär- und Sekundärseite und
- Fig. 4: den Transformator mit zusätzlichen Maßnahmen zur Kühlung der Wicklungen.

Der in Fig. 1 gezeigte magnetische Kreis des Transformators besteht aus drei verschiedenartigen Teilen, die mehrfach magnetisch in Reihe geschaltet sind. Aufgabe eines Konzentrators 1 ist es, ein möglichst homogenes Feld sehr hoher Flußdichte zu erzeugen. Der Konzentrator 1 ist deshalb im einfachsten Fall ein rechteckförmiger Stab aus weichmagnetischem Material mit sehr hoher zulässiger Flußdichte - vorzugsweise aus amorphem Metall. Ein Konzentrator 1 ist primär- als auch sekundärseitig vorgesehen. Durch die Anordnung einer Wicklung 4 im Bereich eines Konzentrators 1, siehe Fig. 2, wird deren Verlustleistung minimiert.

Darüber hinaus ist es nicht notwendig, eine hohe Isolationsspannung zwischen dem Konzentrator 1 und einer Wicklung 4 zu realisieren. Es ist im Sinne einer Optimierung von Raumbedarf und Fertigungsaufwand sogar möglich, einen beliebigen Punkt einer Wicklung 4 mit dem zugehörigen Konzentrator 1 galvanisch zu verbinden.

Das magnetische Feld wird, jeweils von einem Konzentrator 1 ausgehend, von einem weiteren Kernteil, hier Diffusor 2 genannt, weitergeleitet. Aufgabe des Diffusors 2 ist es, außerhalb des Konzentrators 1 die magnetische Flußdichte soweit zu reduzieren, dass die räumlichen Bereiche niedriger Permeabilität im restlichen magnetischen Kreis möglichst geringe Auswirkungen haben. Diese Bereiche sind insbesondere die Bereiche von Isolierstellen zwischen Primär- und Sekundärseite, realisiert durch jeweils einen Isolator 3, und unvermeidliche Luftspalte an Fügestellen.

An das weichmagnetische Material der Diffusoren 2 müssen nur geringe Anforderungen gestellt werden. Da sich die Materialquerschnittsfläche im Bereich vor dem Isolator ohne weiteres auf das z. B. Vierfache (verglichen mit dem Konzentrator 1) vergrößern lässt, kann man insbesondere Ferritmaterialien verwenden. Durch diesen Freiheitsgrad in der Materialwahl ergeben sich erhebliche Vorteile bezüglich Gewicht, Kosten und der einfachen Materialbearbeitung gegenüber z. B. amorphen Metallen.

Aufgabe des Isolators 3 ist die elektrische Trennung der Primär- und Sekundärseite des Transformators. Er besteht deshalb im einfachsten Fall aus einer Platte geeigneten Isolationsmaterials. Da - im Gegensatz zu konventionellen Transformatoren - keine Forderungen bezüglich der thermischen Leitfähigkeit des Isolationsmaterials bestehen, können Materialien extrem hoher Durchschlagsfestigkeit und niedriger Dielektrizitätskonstante verwendet werden. Zwecks Verlängerung der Kriechstrecken der Isolationswege lassen sich die bekannten Maßnahmen wie Rillenstrukturen, Randstrukturen mit Wänden, Stegen usw. auf die Isolatoren 3 anwenden.
Eine vorteilhafte Weiterführung der Erfindung besteht darin, die Diffusoren 2 und die Isolatoren 3 mehrfach im magnetischen Kreis in Reihe zu schalten und/oder konstruktiv zusammenzufassen, siehe Fig. 3. Die Wirkung des Diffusors 2 lässt sich dadurch bei extrem geringem Gewichtszuwachs weiter verbessern. Ein festes Zusammenfügen der Diffusoren 2 und der Isolatoren 3 - z. B. durch Verkleben unter Vakuum und Pressdruck - kann darüber hinaus vorteilhaft sein und die Isolationsfähigkeit verbessern. Auf Grund der erwähnten, recht freizügigen Auswahlmöglichkeiten bei den Materialien für die Diffusoren 2 und die Isolatoren 3 sind entsprechende Verbindungstechniken gut realisierbar.

Ein weiterer Vorteil der Anordnung besteht in der Tatsache, dass die Grenzflächen zwischen den Konzentratoren 1 und den Diffusoren 2 weder bezüglich der mechanischen Präzision noch der elektrischen Isolation kritisch sind. Deshalb können diese als mechanische Trennstellen zur Vereinfachung der Montage/Demontage verbleiben. Dadurch lässt sich auch die Wicklung 4 vorgefertigt auf den Konzentrator 1 aufschieben, was die Fertigung einer Wicklung 4 mit hohem Kupferfüllfaktor erleichtert.

Die Kühlung der Anordnung kann, wegen der eindeutigen elektrischen Trennung der Primär- und Sekundärseite, für beide Seiten völlig getrennt gewählt werden. Es können jeweils sowohl die weichmagnetischen Bauteile (Konzentratoren 1 und Diffusoren 2), als auch die Wicklungen 4 vorteilhaft gekühlt werden, da sie gut zugänglich und nicht durch z. B. durch dicke Isolationen oder Vergußmassen verdeckt sind. Diese Tatsache kommt auch einer effektiven Luftkühlung entgegen. So ist bei der gezeigten Anordnung eine wesentlich einfachere Kühlung durch Wärmeleitung in eine äußere Kühlplatte 6 möglich, da die Wicklung 4, jedoch auch die magnetischen Teile (Konzentratoren 1 und Diffusoren 2), gut zugänglich sind.

Eine spezielle, vorteilhafte Ausführung für die Kühlung der Wicklung 4 ergibt sich, wenn diese aus einer um den Konzentrator 1 gewickelten Blechfolie mit wärmeleitender Lagenisolation besteht. Diese Ausführungsform der Wicklung 4 stellt auch bezüglich minimaler elektrischer Verlustleistung ein Optimum dar. Bei dieser Ausführung der Wicklung 4 ist bereits durch das Anpressen einer Kühlplatte 6 und einer elektrisch isolierenden, wärmeleitenden Zwischenlage 5, siehe Fig. 4, eine gute Kühlung der Wicklung 4 erzielbar. Die Kühlplatte 6 wird in vielen Fällen bereits für die Kühlung der Halbleiter des Stromrichters vorhanden sein.

Die Anforderungen bezüglich der elektrischen Isolation der Zwischenlage 5 lassen sich minimal halten, da die Kühlplatten 6 für die Primär- und Sekundärseiten völlig getrennt sein können. (Falls beide Kühlplatten eine gemeinsame Kühlflüssigkeit haben, muss selbstverständlich die Kühlflüssigkeit elektrisch isolierend sein.)
Die eindeutige elektrische Trennung von Primär- und Sekundärseite bietet jedoch auch bzgl. der Kühlung große Freiheitsgrade, z. B. Flüssigkeitskühlung der Primärseite und Luftkühlung der Sekundärseite.

Bei höherer Leistungsdichte des Transformators wird i.a. eine intensivere Kühlung der Wicklung 4 erforderlich sein. Diese lässt sich bei Vorhandensein einer forcierten Flüssigkeitskühlung mit elektrisch isolierender Flüssigkeit in Form einer Innenleiterkühlung realisieren. Ähnliche Maßnahmen sind auch für die weichmagnetischen Bauteile (Konzentratoren 1 und Diffusoren 2) durch flüssigkeitsdurchströmte Bohrungen realisierbar und prinzipiell bereits bekannt.

## Patentansprüche

1. Transformator für hohe Betriebsfrequenz und Leistung, wobei sein magnetischer Kreis aus koaxial gewichelten eine Primär- und Sekundärwicklung (4) tragenden ersten Kernteilen (1) besteht und über weitere Kernteile (2) und mindestens zwei, eine elektrische Isolation zwischen der Primär- und der Sekundärseite des Transformators bewirkende Isolatoren (3) geschlossen ist, wobei die ersten und die weiteren Kernteile (1, 2) so gestaltet sind, dass in den ersten Kernteilen (1) eine höhere Flussdichte herrscht als in den weiteren Kernteilen (2).

2. Transformator nach Anspruch 1, **dadurch gekennzeichnet, dass** die ersten Kernteile (1) aus amorphem Metall bestehen.

3. Transformator nach Anspruch 1 oder 2, **dadurch gekennzeichnet, dass** die weiteren Kernteile (2) aus Ferrit bestehen.

4. Transformator nach einem der vorhergehenden Ansprüche, **dadurch gekennzeichnet, dass** die weitern Kernteile (2) mit den Isolatoren (3) verklebt sind.

5. Transformator nach einem der vorhergehenden Ansprüche, **dadurch gekennzeichnet, dass** die Primär- und/oder Sekundärwicklung aus einer Metallfolie besteht.

6. Transformator nach einem der vorhergehenden Ansprüche, **dadurch gekennzeichnet, dass** die Lagen der Primär- und/oder Sekundärwicklung durch elektrisch isolierende, gut wärmeleitende Zwischenlagen (5) voneinander getrennt sind.

7. Transformator nach einem der vorhergehenden Ansprüche, **dadurch gekennzeichnet, dass** die Primär- und/oder Sekundärwicklung (4) mit einer Kühlplatte (6) verbunden ist.

8. Transformator nach Anspruch 7 oder 8, **dadurch gekennzeichnet, dass** die Zwischenlagen (5) mit der Kühlplatte (6) verbunden sind.

9. Transformator nach einem der vorhergehenden Ansprüche, **dadurch gekennzeichnet, dass** die Leiter der Primär- und/oder Sekundärwicklung (4) durch ein Fluid innengekühlt sind.

10. Transformator nach einem der vorhergehenden Ansprüche, **dadurch gekennzeichnet, dass** die ersten und/oder weiteren Kernteile (1, 2) durch ein Fluid innengekühlt sind.

## Claims

1. Transformer for high operating frequency and power, its magnetic circuit consisting of first core parts (1) carrying a coaxially wound primary and secondary winding (4) and being closed by further core parts (2) and at least two insulators (3), which effect an electrical insulation between the primary and the secondary side of the transformer, the first and the further core parts (1, 2) being designed so that a higher flux density prevails in the first core parts (1) than in the further core parts (2).

2. Transformer according to Claim 1, **characterized in that** the first core parts (1) are made of amorphous metal.

3. Transformer according to Claim 1 or 2, **characterized in that** the further core parts (2) are made of ferrite.

4. Transformer according to one of the preceding claims, **characterized in that** the further core parts (2) are glued to the insulators (3).

5. Transformer according to one of the preceding claims, **characterized in that** the primary and/or secondary winding is made of a metal foil.

6. Transformer according to one of the preceding claims, **characterized in that** the layers of the primary and/or secondary winding are separated from one another by means of electrically insulating intermediate layers (5) with good thermal conductivity.

7. Transformer according to one of the preceding claims, **characterized in that** the primary and/or secondary winding (4) is connected to a cooling plate (6).

8. Transformer according to Claim 6 and 7, **characterized in that** the intermediate layers (5) are connected to the cooling plate (6).

9. Transformer according to one of the preceding claims, **characterized in that** the conductors of the primary and/or secondary winding (4) are internally cooled by means of a fluid.

10. Transformer according to one of the preceding claims, **characterized in that** the first and/or further core parts (1, 2) are internally cooled by means of a fluid.

## Revendications

1. Transformateur pour haute fréquence de fonctionnement et de puissance dont le circuit magnétique est constitué de premières pièces (1) de noyau portant un enroulement (4) primaire et un enroulement (4) secondaire bobinés coaxialement et est fermé par d'autres pièces (2) de noyau et par au moins deux isolateurs (3) donnant un isolement électrique entre le côté primaire et le côté secondaire du transformateur, les premières et les autres pièces (1,2) de noyau étant telles qu'il règne dans les premières pièces (1) de noyau une densité de flux plus grande que dans les autres pièces (2) de noyau.

2. Transformateur suivant la revendication 1, **caractérisé en ce que** les premières pièces (1) de noyau sont en métal amorphe.

3. Transformateur suivant la revendication 1 ou 2, **caractérisé en ce que** les autres pièces (2) de noyau sont en ferrite.

4. Transformateur suivant l'une des revendications précédentes, **caractérisé en ce que** les autres pièces (2) de noyau sont collées aux isolateurs (3).

5. Transformateur suivant l'une des revendications précédentes, **caractérisé en ce qu'**un enroulement primaire et/ou un enroulement secondaire est constitué d'un feuillard métallique.

6. Transformateur suivant l'une des revendications précédentes, **caractérisé en ce que** les couches de l'enroulement primaire et/ou de l'enroulement secondaire sont séparées les unes des autres par des couches (5) intermédiaires isolantes du point de vue électrique et bonnes conductrices de la chaleur.

7. Transformateur suivant l'une des revendications précédentes, **caractérisé en ce que** l'enroulement (4) primaire et/ou l'enroulement (4) secondaire est relié à une plaque (6) de refroidissement.

8. Transformateur suivant la revendication 7 ou 8, **caractérisé en ce que** les couches (5) intermédiaires sont reliées à la plaque (6) de refroidissement.

9. Transformateur suivant l'une des revendications précédentes, **caractérisé en ce que** les conducteurs de l'enroulement (4) primaire et/ou de l'enroulement (4) secondaire sont refroidis intérieurement par un fluide.

10. Transformateur suivant l'une des revendications précédentes, **caractérisé en ce que** les premières pièces (1) de noyau et/ou les autres pièces (2) de noyau sont refroidis intérieurement par un fluide.
